# EUROPÄISCHE PATENTSCHRIFT

(11) **EP 0 031 935 B1**
(45) Veröffentlichungstag und Bekanntmachung des Hinweises auf die Patenterteilung: **20.02.1985**
(21) Anmeldenummer: 80108015.1
(22) Anmeldetag: 18.12.1980
(51) Int. Cl.: A63H 19/24, A63H 18/12

(54) **Einrichtung zur Versorgung und zum Steuern mehrerer elektrisch betriebener Modellfahrzeuge**
Apparatus for supply and control of several electrically driven model vehicles
Dispositif pour l'alimentation et la commande de plusieurs véhicules miniatures entrainés électriquement

(30) Priorität: 08.01.1980 DE 3000423
(43) Veröffentlichungstag der Anmeldung: 15.07.1981
(73) Patentinhaber: FRAUNHOFER-GESELLSCHAFT ZUR FÖRDERUNG DER ANGEWANDTEN FORSCHUNG E.V., 80636 München (DE)
(72) Erfinder: Lübbert, Ulrich, Dr. Dipl.-Ing., D-7500 Karlsruhe (DE); Hoyer, Rainer, Ing.-grad., D-7500 Karlsruhe (DE); Ringshauser, Hermann, Dipl.-Ing., D-7500 Karlsruhe 41 (DE)
(74) Vertreter: Kraus, Walter, Dr.

## Beschreibung

Die Erfindung betrifft eine Einrichtung zur Versorgung und zum Steuern mehrerer elektrisch betriebener Modellfahrzeuge auf einem Stromkreis und unter Verwendung einer stationären Steuerschaltung, welche die Steuerimpulse in Form von positiven und negativen Impulsen auf den Stromkreis sendet und gleichzeitig die elektrische Energie für die Energieversorgung der Modellfahrzeuge in diesen Impulsen bereitstellt.

Diese Ausgabenstellung liegt in der Spielwarentechnik vor. Bei dem Betrieb einer Modelleisenbahn ist beispielsweise das gleichzeitige voneinander unabhängige Fahren mehrerer Züge erwünscht, Bisherige Lösungen erreichen dieses Ziel nur mit Einschränkungen. In einer konventionellen Modellbahnanlage wird das Fahrverhalten der Modellzüge über eine Niedervoltspannung, die mittels eines Leiters (Schienen und/oder Oberleitung) den Antriebsmotoren zugeführt wird, geregelt. Sollen mehrere Züge in der Modellanlage unabhängig voneinander fahren, müssen diese sich auf verschiedenen, voneinander isolierten Stromkreisen befinden.

Ein häufig verwendetes Prinzip zum Steuern eines zusätzlichen Zuges auf ein und demselben Stromkreis bedient sich einer dem konventionellen Gleichstromkreis überlagerten Wechselspannung. Diese liefert die vom zweiten Zug benötigte Energie und steuert durch Variieren der Amplitude und Phasenlage gleichzeitig die Geschwindigkeit des zweiten Zuges. Bei der Verwendung von Netzfrequenz (50 Hz bzw. 60 Hz) treten jedoch unerwünschte Leistungsminderung und zusätzliche mechanische und thermische Belastungen der Fahrmotoren auf. Nachteilig ist ausserdem die Beschränkung auf nur zwei Züge auf einem Stromkreis.

Einige moderne Vorschläge benutzen die Trennung zwischen Energiezufuhr und Steuerung der Fahrmotoren. Die Energie wird zumeist mit konstanter Wechselspannung über den Stromkreis zugeführt. Jedes Modell mit einem Fahrmotor enthält eine elektrische Empfänger- und Steuerschaltung, die von einem Bedienteil selektiv angesprochen wird und die Fahrenergie für den Fahrmotor aus der anliegenden Wechselspannung in geeigneter Weise dosiert und durch Gleichrichterschaltung in Gleichstrom unwandelt, der für Gleichstrommodellbahnmotoren geeignet ist.

Neben diesem ferngesteuerten Betrieb ist zum Teil gleichzeitig ein konventioneller Betrieb mit gleich- oder netzfrequentem Wechselstrom möglich, bei dem das Fahzeug durch die Spannung der zugeführten Energie gesteuert wird, In diesem Fall sind passive Siebglieder zum selektiven Empfang nötig, die unerwünschten Platzbedarf und Kosten Sowie eine Justage erfordern. Andere Systeme, die diesen Nachteil nicht aufweisen, lassen wiederum den konventionellen Betrieb nicht zu.

Eine Einrichtung gemäß Oberbegriff ist aus der DE-A-26 01 790 (Ingbert) bekannt. Hier werden die gewünschten Fahrgeschwindigkeiten in Form analoger Steuerspannungen mit Hilfe von Potentiometern als Bedienelemente vorgegeben und mit Hilfe analoger elektronischer Schaltungen in entsprechende Impulslängen umkodiert. Steuerspannungen und Impulslängen werden ohne Quantisierung ineinander abgebildet und bilden kontinuierliche elektrische Größenbereiche, so daß es sich um ein rein analoges Verfahren handelt. In dem Empfängern wird die empfangene Impulslänge mit Hilfe eines durch Widerstand und Ladekondensator gebildeten Integrierers in eine der Steuerspannung proportionale Spannung umgewandelt, die ihrerseits das Tastverhältnis eines Leistungsrechteckoszillators steuert, mit dessen Ausgang der Motor verbunden ist. Hier sind nicht nur passive Zeitglieder zur Selektion, sondern auch noch mehrere Zeitglieder zur Umwandlung der Signale zur Steuerung der Fahrgeschwindigkeit in dem Empfänger notwendig, eine Folge der rein analogen Umwandlungen der Fahrsignale. Neben diesen Nachteilen ist mit dem Verfahren nach der DE-A-26 01 790 auch kein gleichzeitiger Betrieb konventionell durch Gleichstrom betriebener Modelle möglich, weil die auf die Schiene gelegte Wellenform der elektrischen Spannung neben einer hohen Frequenz der Impulse, die die Information übertragen, eine Grundfrequenz von ca. 62 Hz aufweist und damit direkt mit der Schiene verbundene Gleichstrommotoren unzulässig beeinflußt. Auch die Anwendung einer geglätteten Gleichspannung für konventionelle Modelle und der Einbau von Siebgliedern (Spulen und Kondensatoren) in die Verbindungsleitungen von der Schiene zum Modell würde das Problem nicht lösen. Die Koppelung des Leistungsrechteckoszillators geschieht galvanisch. Der gleichzeitige Anschluß eines konventionellen Speisetransformators an die Schiene ist nicht möglich.

Aufgabe der Erfindung ist es, die o.a. Nachteile zu vermeiden und insbesondere den gleichzeitigen Betrieb von konventionell betriebenen spannungsgesteuerten Modellfahrzeugen zu ermöglichen und die Einrichtung so auszugestalten, daß die elektrische Schaltung im Modellfahrzeug in integrierter Bauweise möglich wird.

Erfindungsgemäß werden die Nachteile der bekannten Verfahren dadurch gelöst, daß die voneinander durch lmpulspausen getrennten Impulse dem Stromkreis (1) über einen oder mehrere Kondensatoren (6) zugeführt werden, um auch den gleichzeitigen Betrieb konventionell gleichstrombetriebener Modellfahrzeuge (4) zu erlauben, daß in den Zeiten, in denen keine Information übertragen wird, die Energieübertragung für die Modellfahrzeuge (7) durch die mit Sendefrequenz gesendeten abwechselnd positiven und negativen Impulse erfolgt, und daß die Impulsfrequenz so hoch gewählt ist, daß die Induktivität der konventionell gleichstrombetriebenen Elektromotoren der Modellfahrzeuge (4) gegenüber den gesendeten Impulsfolgen einen so hohen Widerstand darstellen, daß sie (4) durch diese Impulsfolgen nicht beeinflußt werden und diesen Impulsfolgen nur vernachlässigbar wenig Energie entziehen.

Weiterhin ist es vorteilhaft, wenn der Gleichspannungsmittelwert der Impulsfolge gegen Null geht, damit der stationären Steuerschaltung 5 parallel geschaltete Drosseln nicht von Gleichstrom durchflossen werden.

Weiterhin ist es vorteilhaft, wenn ein Impulstelegramm zur Beeinflussung eines Modellfahrzeuges (7) aus einem ersten Teil zur Bestimmung der Fahrtrichtung besteht, dessen Ende den Beginn eines zweiten Teiles zur selektiven Ansprache des Modellfahrzeuges (7) bezeichnet.

Es kann weiterhin vorteilhaft sein, wenn der zur selektiven Ansprache des Modellfahrzeuges (7) vorhandene Teile des Impulsdiagramms in seiner wahren und invertierten Form von dem Modellfahrzeug erkannt wird, so daß eine Erkennung unabhängig von der Polung des Empfängers erfolgt.

Weiterhin ist es vorteilhaft, wenn der zur selektiven Ansprache des Modellfahrzeuges (7) vorhandene Teil des Impulsdiagramms in seiner wahren und invertierten Form nacheinander von der stationären Steuerschaltung (5) gesendet wird, so daß der Empfänger unabhängig von der Polung angesprochen wird.

Weitere Einzelheiten ergeben sich aus einem Ausführungsbeispiel nach Figur 1.

An einem Stromkreis 1, der durch ein stromleitendes Schienenpaar gebildet wird, wird eine konventionelle, einstellbare, umpolbare Gleichstromquelle 2 in Reihe mit einer Drossel 3 angeschlossen. Die Drossel 3 bildet für Gleichstrom einen kleinen, für auf der Schiene überlagerten Wechselstrom jedoch einen großen Widerstand. Hierdurch wird ein Abfließen von Wchselströmen über die Gleichstromquelle vermieden. Diese Anordnung reicht bereits aus zum Betrieb eines konventionell gleichstrombetriebenen Modellfahrzeuges 4.

Zur Erzeugung einer Impulsfolge zur Steuerung und gleichzeitigen Energieversorgung eines oder mehrerer zusätzlicher ferngesteuerten Modellfahrzeuges 7 ist eine stationäre Steuerschaltung 5 in Reihe mit einem Kondensator 6 parallel auf den Stromkreis 1 geschaltet. Der Kondensator 6 verhindert, daß die Steuerschaltung 5 von Gleichstrom oder netzfrequentem Wechselstrom durchflossen wird. Die Impulsfrequenz liegt in diesem Ausführungsbeispiel über der menschlichen Hörgrenze. Gegenüber dieser Frequenz bilden die Fahrmotoren einen so großen Widerstand, daß sie dur von einem vernachlässigbar geringen Wechselstrom durchflossen werden, der weder eine zusätzliche Erwärmung noch eine mechanische Beanspruchung bewirkt.

Figur 2 zeigt den prinzipiellen Aufbau der stationären Steuerschaltung 5. Die Information über den gewünschten Fahrzustand stellt der Bediener über Stellknöpfe 8 ein, von denen je einer einem Modellfahrzeug 7 zugeordnet ist.

Die Stellknöpfe 8 können z.B. durch Kodierschalter realisiert sein, die soviel verschiedene Stellungen aufweisen, wie Fahrstufen gewünscht sind. Die Einstellung wird von einer logischen Schaltung 9 in ein Datenwort umgewandelt, das in einer Folge von Nullen und Einsen eine Information trägt, welchem der Modellfahrzeuge 7 diese Information zugeordnet ist und ob dieses Modellfahrzeug 7 vorwärts oder rückwärts fahren soll. Der Parallel-Seriell-Wandler 10 wandelt das Datenwort in eine serielle Impulsfolge um, indem er über die vier Schalter 12, 13, 14 und 15 den Stromkreis 1 über den Kondensator 6 wechselseitig an die Spannungsquelle 11 legt, so daß eine Folge von positiven und negativen Impulsen im Stromkreis entsteht. Zwischen zwei Impulsen wird durch das Schließen der Schalter 13 und 14 für kurze Zeit eine Nullspannung erzeugt.

Figur 3 zeigt eine typische Folge von Impulsen zur Übertragung der Information an Modellfahrzeuge 7.

Das Impulsdiagramm besteht aus sechzehn Impulsen. Diese enthalten Information darüber, welches Modellfahrzeug gemeint ist, die Adresse und ob vorwärts oder rückwärts gefahren werden soll. Empfängt ein Modellfahrzeug 7 eine gültige, d.h. an ihren Empfänger adressierte Information, wird der Fahrstrom für eine feste Zeit auf den Motor geschaltet. Ein gleichmäßiges Fahren wird durch periodisches Ansprechen der Modellfahrzeugs bewirkt. Die Frequenz bestimmt die Fahrgeschwindigkeit.

In diesem _{A}usführungsbeispieI ist die gesendete Information in folgender Weise aufgebaut:
Das Impulsdiagramm beginnt mit einer Folge aus acht Impulsen, die stets in der wahren oder invertierten Form gesendet werden. Die wahre Folge wird in allen Empfängern als Information "vorwärts", die invertierte Folge als "Rückwärts" dekodiert und vorgemerkt. Gleichzeitig ist das Ende dieser Folge, die im folgenden "Sync-Zeichen" genannt wird, das Zeichen, daß die folgenden 8 Impulse als Adresse gelten. Diese wird mit einer der Empfängerschaltung eingeprägten Impulsfolge verglichen. Bei Übereinstimmung wird die bei Erscheinen des Sync-Zeichens vorgemerkte Fahrtrichtung gültig und der Fahrstrom für eine feste Zeit durchgeschaltet.
Die gesendete Information wird von dem Modellfahrzeug über die Schienen abgenommen. Durch die Möglichkeit, dieses in zwei verschiedenen Fahrtrichtungen auf die Schiene zu setzen, wird die Zuordnung zwischen den Empfängeranschlüssen und den Schienen unbestimmt. Hierdurch wird ein Impulsdiagramm entweder in seiner wahren oder in seiner invertierten Form aufgenommen. Damit ein Modellfahrzeug sicher angesprochen wird, sendet die stationäre Steuerschaltung 5 die Adresse nacheinander in wahrer und invertierter Form jeweils geführt durch ein Sync-Zeichen.
Der Benutzer der Anlage kann wählen, ob er die Fahrtrichtung in Bezug auf das Modellfahrzeug bestimmen möchte. Dann wird zunächst das zur Fahrtrichtung gehörende Sync-Zeichen mit der wahren Adresse und anschließend beides invertiert gesendet. Oder er kann die Fahrtrichtung schienenbezogen wählen. Dann wird ein und dasselbe Sync₋Zeichen mit der wahren und der invertierten Adresse nacheinander gesendet. Neben dem hier beschriebenen Ausführungsbeispiel ist auch die Lösung möglich, daß das Modellfahrzeug 7 die als Adresse gesendete Impulsfolge in der wahren und in der invertierten Form mit einer individuell gespeicherten Impulsfolge auf Übereinstimmung und somit auf die Gültigkeit für sich selber prüft und dadurch feststellt, ob es angesprochen ist.

Figur 4 zeigt die Erkennung von gesendeten positiven und negativen Impulsen aus dem Impulsdiagramm.

Mit Hilfe zweiter Schwellöperationen gemäß der in Figur 4 dargestellten Schwellen wird bei Überschreiten der Schwelle 15 das Signal S₁₅ gleich 1 und bei Überschreiten der Schwelle 16 das Signal S₁₆ gleich 1. Wird dem Impulsdiagramm eine Gleichspannung zum Betrieb eines konventionellen Modellfahrzeugs 4 überlagert, werden die Schwellen mitgeführt, so daß die Schwelle 15 immer oberhalb und die Schwelle 16 immer unterhalb des Gleichspannungsmittelwertes liegt.

Figur 5 zeigt eine Schaltung zur Umwandlung der aus positiven und negativen Impulsen entstandenen Schwellensignale S₁₅ und S₁₆ in eine logische Folge. An dem logischen Gatter 17 entsteht genau dann eine logische 1, wenn S₁₅=0 und S₁₆=1 ist. Ein Übergang von der logischen 0 zur 1 entsteht am Ausgang am Ende eines positiven oder negativen Impulses auf der Schiene. Der Ausgang des Gatters 17 ist mit dem dynamischen Takteingang des bistabilen Speichers 18 verbunden, der auf steigende Flanken reagiert. Der vorbereitende Dateneingang des Speichers 18 ist mit dem Signal S₁₅ verbunden. Während eines positiven Impulses ist S₁₅=1. An dem Speicher 18 wird die logische 1 vorbereitet. Am Ende des positiven Impulses entsteht die positive Flanke am Takteingang des Speichers 18, so daß die 1 am Ausgang des Speichers erscheint.

Während eines negativen Impulses ist S₁₅=0, so daß die logische Null vorbereitend an den Speicher gelegt wird. Am ende des negativen Impulses erzeugt der Übergang von Null auf Eins des Schwellensignals S₁₆ die Taktflanke zum Abspeichern der Null im Speicher 18.

Dem Speicher 18 ist ein seriell-parallel wandelndes Schieberegisters 19 nachgeschaltet, das mit dem gleichen Take beaufschlagt wird wie der Speicher 18. Am Ausgang des Schieberegisters steht die gesendete Impulsfolge als paralleles Datenwort zur Verfügung.

In einer Schaltungsvariante ist der Speicher 18 mit dem ersten Speicherelement des Schieberegisters 19 identisch.

Durch das Senden von Adressen jeweils nacheinander in der wahren und in der invertierten Form werden bezüglich der Adressen immer gleich viele positive und negative Impulse gesendet, so daß der sich daraus ergebende Gleichanteil exakt gleich Null ist. Wählt der Benutzer eine Betriebsart, nach der die Fahrtrichtung in Bezug auf das Fahrzeug bestimmt wird, gilt obige Betrachtung auch für das Sync-Zeichen. Wählt der Benutzer die Betriebsart, bei der die Fahrtrichtung schienenbezogen gewählt ist, wird dieser Ausgleich nur dann exakt erreicht, wenn das Sync-Zeichen für sich gleich viele negative und positive Impulse aufweist. In den Zeiten, in denen nur Energie und keine Information übertragen wird, folgen stets Impulse wechselnder Polarität aufeinander, die ebenfalls den Gleichwert Null ergeben.

## Patentansprüche

1. Einrichtung zur Versorgung und zum Steuern mehrerer elektrisch betriebener Modellfahrzeuge (7) auf einem Stromkreis (1) und unter Verwendung einer stationären Steuerschaltung (5), welche die Steuerimpulse in Form von positiven und negativen impulsen auf den Stromkreis (1) sendet und gleichzeitig die elektrische Energie für die Energieversorgung der Modellfahrzeuge (7) in diesen Impulsen bereitstellt dadurch gekennzeichnet, daß die voneinander durch Impulspausen getrennten Impulse dem Stromkreis (1) über einen oder mehrere Kondensatoren (6) zugeführt werden, um auch den gleichzeitigen Betrieb konventioneller gleichstrombetreibener Modellfahrzeuge (4) zu erlauben,
daß in den Zeiten, in denen keine Information übertragen wird, die Energieübertragung für die Modellfahrzeuge (7) durch die mit Sendefrequenz gesendeten abwechselnd positiven und negativen Impulse erfolgt,
und daß die Impulsfrequenz so hoch gewählt ist, daß die Induktivität der konventionell gleichstrombetriebenen Elektromotoren der Modellfahrzeuge (4) gegenüber den gesendeten Impulsfolgen einen so hohen Widerstand darstellen, daß sie (4) durch diese Impulsfolgen nicht beeinflußt werden und diesen lmpulsfolgen nur vernachlässigbar wenig Energie entziehen.

2. Verfahren nach Patentanspruch 1, dadurch gekennzeichnet, daß der Gleichspannungsmittelwert der Impulsfolge gegen Null geht.

3. Verfahren nach Patentanspruch 1, dadurch gekennzeichnet, daß ein Impulstelegramm zur Beeinflussung eines Modellfahrzeuges (7) aus einem ersten Teil zur Bestimmung der Fahrtrichtung besteht, dessen Ende den Beginn eines zweiten Teiles zur selektiven Ansprache des Modellfahrzeuges (7) bezeichnet.

4. Verfahren nach Patentanspruch 1, dadurch gekennzeichnet, daß der zur selektiven Ansprache des Modellfahrzeuges (7) vorhandene Teil des Impulsdiagramms in seiner wahren und invertierten Form von dem Modellfahrzeug erkannt wird, so daß eine Erkennung unabhängig von der Polung des Empfängers erfolgt.

5. Verfahren nach Patentanspruch 1, dadurch gekennzeichnet, daß der zur selektiven Ansprache des Modellfahrzeuges (7) vorhandene Teil des Impulsdiagramms in seiner wahren und invertierten Form nacheinander von der stationären Steuerschaltung (5) gesendet wird, so daß der Empfänger unabhängig von der Polung angesprochen wird.

## Revendications

1. Dispositif pour l'alimentation et la commande de plusieurs véhicules miniatures (7) entraînés électriquement sur un circuit électrique (1) et avec emploi d'un circuit stationnaire de commande (5) qui émet les impulsions de commande sous forme d'impulsions positives et négatives sur le circuit électrique (1) et met simultanément à disposition dans ces impulsions l'énergie électrique pour l'alimentation en énergie des véhicules miniatures (7), caractérisé en ce que les impulsions séparées par des arrêts d'impulsions sont appliquées au circuit électrique (1) par l'intermédiaire d'un ou plusieurs condensateurs (6), pour permettre aussi le fonctionnement simultané de véhicules miniatures conventionnels (4) à courant continu, en ce que pendant les intervalles de temps pendant lesquels aucune information n'est transmise, l'apport d'énergie pour le véhicule miniature (7) s'effectue par les impulsions émises à la fréquence d'émission alternativement positives et négatives, et en ce que la fréquence d'impulsions est choisie à une valeur si élevée, que l'inductivité des moteurs électriques conventionnels à courant continu des véhicules (4) présentent une résistance si élevée vis à vis des suites d'impulsions emises qu'ils (4) ne sont pas influencés par ces suites d'impulsions et ne retirent de ces suites d'impulsions qu'une énergie négligeable.

2. Procédé, selon la revendication 1, caractérisé en ce que la valeur moyenne de tension continue de la suite d'impulsions est proche de zéro.

3. Procédé selon la revendication 1, caractérisé en ce qu'un diagramme d'impulsions pour influencer un véhicule miniature (7) se compose d'une première partie pour déterminer le sens de roulage, dont la fin désigne le début d'une deuxième partie pour la sollicitation sélective du véhicule miniature (7).

4. Procédé selon la revendication 1, caractérisé en ce que la partie du diagramme d'impulsions destinée à la sollicitation sélective du véhicule miniature (7) est reconnue par le véhicule miniature dans sa forme normale et inversée, de sorte qu'une reconnaissance s'effectue indépendamment de la polarité de branchement du récepteur.

5. Procédé selon la revendication 1, caractérisé en ce que la partie du diagramme d'impulsions destinée à la sollicitation sélective du véhicule miniature (6) est émise par le circuit de commande stationnaire (5) successivement sous sa forme normale et inversée, de sorte que le récepteur est sollicité indépendamment de la polarité de branchement.

## Claims

1. A device for supplying power to and controlling several electrically operated model vehicles (7) on one circuit (8) using a stationary control circuit (5) which transmits the control pulses to the circuit (1) in the form of positive and negative pulses and, at the same time, provides the electrical energy to be supplied to the model vehicles (7) in those pulses, characterized in that the pulses separated from one another by pulse intervals are delivered to the circuit (1) via one or more capacitors (6) to permit the simultaneous operation of conventional d.c.-operated model vehicles (4); in that, in those periods when no information is being transmitted, power is supplied to the model vehicles (7) in the form of the alternately positive and negative pulses transmitted at the transmission frequency; and in that the pulse frequency selected is so high that the inductance of the conventional d.c.-operated electric motors of the model vehicles (4) represents such a high resistance to the pulse sequences transmitted that the model vehicles (4) are not affected by those pulse sequences of which the energy consumption is minimal.

2. A method as claimed in claim 1, characterized in that the mean d.c. voltage value of the pulse sequence approaches zero.

3. A method as claimed in claim 1, characterized in that a pulse telegram for influencing a model vehicle (7) consists of a first part for determining the direction of travel of which the end represents the beginning of a second part for the selective response of the model vehicles (7

4. A method as claimed in claim 1, characterized in that that part of the pulse diagram intended for the selective response of the model vehicle (7) is recognized in its true and inverted form by the model vehicle so that recognition takes place independently of the polarity of the receiver.

5. A method as claimed in claim 1, characterized in that that part of the pulse diagram intended for the selective response of the model vehicle (7) is successively transmitted in its true and inverted form by the stationary control circuit (5) so that the receiver responds independently of the polarity.
